# EUROPÄISCHE PATENTSCHRIFT

(11) **EP 0 715 841 B1**
(45) Veröffentlichungstag und Bekanntmachung des Hinweises auf die Patenterteilung: **04.02.1998**
(21) Anmeldenummer: 95118814.3
(22) Anmeldetag: 30.11.1995
(51) Int. Cl.: A61G 7/10

(54) **Vorrichtung zum Heben und/oder Transportieren einer Person, insbesondere Patientenlifter**
Lifting and/or transporting device for a person, especially a patient lift
Dispositif pour lever et/ou transporter une personne, en particulier élévateur pour patient

(30) Priorität: 06.12.1994 DE 9419518 U; 21.04.1995 DE 19514170
(43) Veröffentlichungstag der Anmeldung: 12.06.1996
(73) Patentinhaber: HORCHER GmbH, D-61130 Nidderau (DE)
(72) Erfinder: HORCHER STEFAN, 61130 NIDDERAU (DE)
(74) Vertreter: Stoffregen, Hans-Herbert, Dr. Dipl.-Phys.

(56) Entgegenhaltungen:
- EP-A- 0 034 386
- DE-U- 9 402 462

## Beschreibung

Vorrichtung zum Heben und/oder Transportieren einer Person, insbesondere Patientenlifter, mit einer um eine vertikal verlaufende Achse verschwenkbaren Trägereinrichtung, die ihrerseits auf gegenüberliegenden Seiten der vertikalen Achse erste und zweite Abschnitte der Trägereinrichtung für erste und zweite Befestigungen für einen die Person aufnehmenden Traggurt aufweist, der einen fuß- und einen oberkörperseitigen Bereich umfaßt, wobei einer der Abschnitte um eine horizontal verlaufende Achse schwenkbar ist.

Ein entsprechender Bodenlifter ist dem Prospekt Meyra, Rollstühle und Rehabilitationsmittel, August 1984, zu entnehmen. Dabei besteht die unter der Artikel-Nummer 249 0001 aufgeführte Trageinrichtung aus U-förmig gebogenen Rohren, deren freie Enden über starre Stangen verbunden sind, die ihrerseits erste und zweite Befestigungen für einen Traggurt bilden. Die U-förmig gebogenen Rohre sind mittig miteinander und mit einem Zapfen verbunden, der seinerseits von einem Ausleger ausgeht.

Der DE 36 43 612 C2 ist eine Invalidenhebeeinrichtung zu entnehmen, die eine von einem Ausleger ausgehende Gurthängeeinrichtungsstütze aufweist, von der seinerseits einteilig starr ausgebildet eine gabelförmige Gurthängeeinrichtung ausgeht, die schwenkbar um eine horizontale Achse an der Gurthängeeinrichtungsstütze angelängt ist. Die Gurthängeeinrichtungsstütze selbst ist um eine vertikal verlaufende Achse verschwenkbar an dem Ausleger befestigt.

Durch die Gabelform der Gurthängeeinrichtung und deren einteilige starre Ausbildung bedingt kann einerseits die Bewegungsfreiheit eines anzuhebenden bzw. zu transportierenden Patienten behindert werden und andererseits eine Gewichtsverlagerung des Patienten zu insbesondere der horizontalen Achse der Gurthängeeinrichtung in einem Umfang erfolgen, daß eine Handhabung erschwert und ein Verschwenken der Gurthängeeinrichtung selbst aufgrund der auftretenden Hebelarme kaum mehr möglich ist.

In der EP 0 034 386 B1 ist eine Vorrichtung zum Tragen einer Person in einer sitzenden Lage beschrieben, die einerseits um eine vertikal verlaufende Achse drehbar ist und andererseits um eine horizontal verlaufende Achse verschwenkbare Halterungen zum Befestigen eines fußseitigen Abschnitts eines Traggurtes aufweist. Oberkörperseitige Befestigungen des Traggurtes gehen von Tragarmen aus, die uni eine sowohl zur Horizontalen als auch zur Vertikalen geneigten Achse verschwenkbar sind. Das Verstellen der Abschnitte bzw. Halterungen erfolgt von Hand, so daß es erheblicher Kraftanstrengung bedarf, insbesondere eine schwere Person in die gewünschte Position zu bewegen. Dies gelingt häufig jedoch nur im recht unbefriedigenden Umfang, so daß ein häufiges Verstellen erforderlich ist, was für die Person unangenehm sein kann.

Der vorliegenden Erfindung liegt das Problem zugrunde, eine Vorrichtung der eingangs genannten Art so weiterzubilden, daß bei konstruktiv einfachem Aufbau eine Handhabung sowohl vereinfacht als auch dahingehend verbessert wird, daß sich für die zu hebende bzw. zu transportierende Person ein guter Komfort zusammen mit dem Vorteil ergibt, daß ein Drehen bzw. Verschwenken von möglichen Gewichtsverlagerungen des Patienten unberührt bleibt.

Erfindungsgemäß wird das Problem im wesentlichen dadurch gelöst, daß der erste Abschnitt der Trägereinrichtung in bezug auf die vertikal verlaufende Achse ortsunveränderlich und der andere zweite Abschnitt um die horizontal verlaufende Achse mittels eines elektrischen Antriebs schwenkbar ist oder der erste und der zweite Abschnitt unabhängig voneinander um eine gemeinsame horizontale Achse oder uni versetzt zueinander verlaufende horizontale Achsen mittels eines elektrischen Antriebs schwenkbar sind, wobei vorzugsweise der zweite Abschnitt über zumindest ein Schneckenradgetriebe von dem Antrieb betätigbar ist. Dabei durchsetzt die vertikal verlaufende Achse vorzugsweise den Schnittpunkt von symmetrisch zu einer Spiegelebene verlaufenden Bügelelemente des ersten Abschnitts.

Im Gegensatz zum Stand der Technik werden der erste und/oder zweite Abschnitt der Trägereinrichtung unabhängig voneinander verstellt, wodurch eine bessere Anpassung an die zu hebende bzw. zu transportierende Person und deren Gewicht möglich ist. Dadurch, daß ein motorisches Verstellen zumindest eines Abschnitts möglich ist, ist eine Bedienung auch von nicht besonders kräftigen Personen möglich, wobei ein sehr genaues Ausrichten der Trägereinrichtung auf den Ort möglich ist, von dem die Person aufgenommen bzw. abgesetzt werden soll. Dabei ist als eigenerfinderische Lehre vorgesehen, daß die Trägereinrichtung in einer von einem Gurt, insbesondere einem Deckenlifter ausgehenden Aufnahme uni die vertikale Achse drehbar gelagert ist. Selbstverständlich kann die Trägereinrichtung auch von einem Gurt eines Bodenlifters ausgehen, wobei der Gurt sebstverständlich vorzugsweise von einem gebogenen Bügel ausgeht.

Insbesondere und in besonders hervorzuhebender Ausgestaltung der Erfindung ist vorgesehen, daß der zweite uni die horizontal verlaufende Achse schwenkbare Abschnitt über zwei von dem elektrischen Antrieb betätigbare Schneckenradgetriebe verstellbar ist. Da die zwei Schneckenradgetriebe hintereinander geschaltet sind, ist eine überaus präzise Einstellung möglich, ohne daß der elektrische Antrieb überdimensioniert sein muß.

Um den elektrischen Antrieb zu versorgen, ohne daß Einschränkungen hinsichtlich der Drehbarkeit um die vertikal verlaufende Achse in Kauf genommen werden müssen, sieht eine Weiterbildung der Erfindung vor, daß die elektrische Versorgung von außen her über Schleifringe erfolgt, von denen aus Anschlüsse innerhalb einer Welle verlaufen, die die vertikal verlaufende Achse bildet. Die Anschlüsse werden sodann zum Motor geführt. Die Welle ist drehbar im Endbereich eines bogenförmig verlaufenden Auslegers befestigt. Durch die Bogenform des Auslegers ergibt sich ein großer lichter Abstand zwischen der zu transportierenden Person und dem Ausleger selbst, so daß die erforderliche Kopffreiheit gegeben ist. Alternativ kann die Welle in einer hülsenartigen Aufnahme gelagert sein, die über eine Halterung mit dem Gurt eines Deckenlifters verbunden ist.

Um die Bewegung des schwenkbaren Abschnitts zu begrenzen, können Endschalter vorgesehen sein.

Um die von der Trägereinrichtung aufzunehmenden Kräfte günstig zu verteilen, ist vorgesehen, daß an den von dem verschwenkbaren zweiten Abschnitt ausgehenden Befestigungen der Traggurt mit seinem fußseitigen Bereich befestigt ist.

In weiterer Ausgestaltung der Erfindung ist der zweite Abschnitt ein geschlossener Bügel vorzugsweise in Rechteckform, von dem ein Seitenschenkel von der vertikalen Achse geschnitten wird. Vom gegenüberliegenden Schenkel geht um eine horizontal verlaufende Achse schwenkbar ein vorzugsweise stab- oder rohrförmiges Trägerelement aus, das im Bereich seines zum Bügel fernliegenden Endes die zweiten Befestigungen aufweist.

Der erste in bezug auf die vertikale Achse vorzugsweise ortsunveränderliche Abschnitt der Trägereinrichtung umfaßt zwei Bügelelemente, wobei jedes Bügelelement eine L-Form mit einem ersten von dem von der vertikalen Achse durchsetzten Gehäuse ausgehenden Schenkel und einem parallel zu der vertikalen Achse verlaufenden zweiten Schenkel aufweist, im Bereich dessen freien Endes jeweils eine der ersten Befestigungen vorgesehen ist. Dabei kann jedes Bügelelement starr ausgebildet sein, wobei die ersten und zweiten Schenkel der Bügelelemente jeweils in einer gemeinsamen Ebene verlaufen.

Die ersten von der Halterung ausgehenden und vorzugsweise in einer horizontal verlaufenden Ebene sich erstreckenden Schenkel der Bügelelemente können in Richtung ihrer der Halterung fernliegenden Enden divergieren und schließen vorzugsweise einen stumpfen Winkel ein.

Weitere Einzelheiten, Vorteile und Merkmale der Erfindung ergeben sich nicht nur aus den Ansprüchen, den diesen zu entnehmenden Merkmalen - für sich und oder in Kombination-, sondern auch aus der nachfolgenden Beschreibung eines der Zeichnung zu entnehmenden bevorzugten Ausführungsbeispiels.

Es zeigen:
- Fig. 1: eine Draufsicht eines Trägerelementes einer Vorrichtung in Form eines Bodenlifters zum Heben und/oder Transportieren einer Person,
- Fig. 2: eine Seitenansicht der Trägereinrichtung gemäß Fig. 1,
- Fig. 3: einen Ausschnitt aus der Fig. 2 in vergrößerter Darstellung im Bereich des elektrischen Antriebs,
- Fig. 4: eine Draufsicht eines Trägerelementes einer Vorrichtung in Form eines Deckenlifters zum Heben und/oder Transportieren einer Person und
- Fig. 5: einen Ausschnitt eines Bodenlifters mit einer Person.

In den Fig. 1 bis 3 ist eine Trägereinrichtung (10) dargestellt, die von einem bogenförmigen Ausleger (11) eines Patientenlifters ausgeht. Dabei ist die Trägereinrichtung (10) über eine Welle oder einen Zapfen (12) um eine vertikal verlaufende Achse (14) drehbar. Dies wird durch den Pfeil (16) symbolisiert.

Die Trägereinrichtung (10) kann auch als Schwenk-Dreh-Bügel bezeichnet werden, uni eine Person z.B. von einer liegenden in eine sitzende Position zu bewegen und außerdem einen Transport zu ermöglichen, sei es mittels eines verschiebbaren Gestells, sei es z.B. mittels eines Deckenlifters.

Von der Welle (12) geht ein Gehäuse (18) aus, in dem einerseits ein batteriebetriebener elektrischer Antrieb (20) und andererseits zwei hintereinander geschaltete Schneckenradgetriebe (21) und (23) angeordnet sind. Das Schneckenradgetriebe (21) umfaßt dabei eine von der Antriebswelle des Motors (20) ausgehende Schnecke (25), die mit einem Schneckenrad (27) kämmt, von dem seinerseits eine Schnecke (29) ausgeht, welches mit einem weiteren Schneckenrad (31) kämmt. Von dem Schneckenrad (31) geht sodann ein Bügel (22) aus, der uni die horizontal verlaufende Drehachse (24) des Schneckenrades (31) in nachstehender Art drehbar ist.

Um den elektrischen Antrieb (20) an eine außenliegende Spannungsquelle anzuschließen, ohne daß die Drehbarkeit der Welle (12) beeinträchtigt wird, werden elektrische Anschlüsse (33), (35) über in der Welle (12) vorhandene Schleifringe (37) und (39) mit dem Motor (20) verbunden.

Über den Motor (20) und die nachgeschalteten zwei Schneckenradgetriebe (21) und (23) ist der Bügel (22) uni die horizontal verlaufende Achse (24) schwenkbar. Dies wird durch die Pfeile (26) und (28) angedeutet. Der Verlauf der horizontalen Achse (24) ist derart, daß diese benachbart zu der vertikal verlaufenden Achse, die durch die Welle bzw. den Zapfen (12) vorgegeben ist, verläuft. Hierzu ist der Motor (20) auf der Seite der horizontalen Achse (24) angeordnet, die zur vertikalen Achse (14) fernliegt.

Der Bügel (22) ist vorzugsweise geschlossen ausgebildet und weist eine Rechteck-wie Quadratform mit abgerundeten Ecken auf. Ein Schenkel (30) des Bügels (22) erstreckt sich dabei entlang der horizontalen Achse (24).

Von dem Schenkel (30) gehen Seitenschenkel (41) und (43) aus, die in einen parallel zu dem entlang der Achse (24) verlaufenden Schenkel (30) verlaufenden äußeren Schenkel (32) übergehen.

Mittig von dein zu dem Schenkel (30) gegenüberliegenden Außenschenkel (32) geht ein stab- bzw. rohrförmiges Trägerelement (34) aus, welches um eine parallel zu der horizontalen Achse (24) verlaufende Achse (36) gewichtsabhängig verschwenkbar ist (Pfeile (38) und (40)).

Sofern keine Zwangskräfte auf das Trägerelement (34) einwirken, ist dieses schwerkraftbedingt parallel zur vertikal verlaufenden Achse (14) ausgerichtet.

Das Trägerelement (34) weist an seinem der Drehachse (36) fernliegenden Ende Befestigungen (42) für einen nicht dargestellten Traggurt auf, und zwar für dessen fußseitigen Bereich.

Verläuft zu einer Seite der vertikalen Achse der Bügel (22), so ist auf der anderen Seite ein Abschnitt der Trägereinrichtung (10) vorhanden, der aus zwei starren und eine L-Form bildenden Bügelelementen (44) und (46) besteht. Jedes Bügelelement umfaßt einen von der Achse (14) ausgehenden horizontal verlaufenden Schenkel (48) bzw. (50), von dem jeweils ein vertikal verlaufender Schenkel (52) in Richtung des Bodens abragt. Am Ende eines jeden vertikal verlaufenden Schenkels (52) ist eine Befestigung (54) für den nicht dargestellten Haltegurt vorhanden. In diesem Bereich wird der Oberkörper einer Person aufgenommen.

Sind die Bügelelemente (44) und (46), also jeweils dessen ein L bildender Schenkel (48), (50), (52) als starre Einheit ausgebildet, so können alternativ die vertikal verlaufenden Schenkel jeweils um eine horizontale Achse schwenkbar an den horizontal verlaufenden Schenkeln (48) und (50) angelenkt sein.

Schließlich besteht auch die Möglichkeit, die Bügelelemente (44) und (46) unabhängig von dein geschlossenen Bügel (22) mit einem gesonderten elektrischen Antrieb um eine horizontal verlaufende Achse zu verschwenken.

Wie die Fig. 2 verdeutlicht, kann der bogenförmige Tragarm (11) in gewünschten Positionen mit einem bodenseitigen Rahmen mit der erfindungsgemäßen Vorrichtung verbunden werden, der auf Rollen abgestützt ist, um die Vorrichtung verschieben zu können.

Der Fig. 4 ist eine besonders hervorzuhebende eigenerfinderische Ausgestaltung der erfindungsgemäßen Lehre zu entnehmen, wobei für die den Fig. 1 bis 3 entsprechenden Elemente gleiche Bezugszeichen verwendet worden sind.

Bei dem Ausführungsbeispiel der Fig. 4 ist die Trägereinrichtung nicht in einem Ausleger eines Bodenlifters drehbar gelagert, sondern geht- ebenfalls drehbar gelagert-von einem Gurt (46) aus, der mit einer Halterung (48) verbunden ist, von der wiederum eine hülsenartige Aufnahme (50) ausgeht, in der die Welle (12) der Trägereinrichtung (10) drehbar gelagert ist. Der Gurt (46) kann dabei von einem Deckenlifter ausgehen. Auch ein Einsatz bei Bodenliftern ist möglich, die einen von einem Gestell ausgehenden Gurt aufweisen.

Überraschenderweise hat sich gezeigt, daß die erfindungsgemäße Trägereinrichtung mit gleichem Komfort bei einen Lifter, insbesondere Deckenlifter mit Gurt einsetzbar ist, wobei sich insbesondere das einfache elektrische Verstellen des Bügels (22) zum Ausrichten einer zu transportierenden Person bewährt hat.

Schließlich wird anhand der Fig. 5 die Funktion der Trägereinrichtung bzw. des Schwenk-Dreh-Bügels (10) verdeutlicht. So ist in zuvor beschriebener Weise von in den Befestigungen des ersten und des zweiten Abschnitts des Schwenk-Dreh-Bügels (10) ein Tragegurt eingehängt, uni eine Person aufzunehmen, deren Position auf einfache Weise durch Betätigung des Elektromotors (20) bzw. durch Drehen des Dreh-Schwenk-Bügels (10) um dessen vertikale Achse veränderbar ist.

Insbesondere vermittelt die Fig. 5 die erfindungsgemäße Lehre, einen Patientenlifter mit einer Trägereinrichtung (10) auszustatten, die einerseits um eine vertikale Achse drehbar und andererseits mit einem Traggurt verbindbare Abschnitte (22), (52) aufweist, die motorisch gegeneinander uni eine horizontale Achse (24) verschwenkbar sind.

## Patentansprüche

1. Vorrichtung zum Heben und/oder Transportieren einer Person, insbesondere Patientenlifter, mit einer um eine vertikal verlaufende Achse (14) verschwenkbaren Trägereinrichtung, die ihrerseits auf gegenüberliegenden Seiten der vertikalen Achse erste und zweite Abschnitte (22, 44, 46) mit ersten und zweiten Befestigungen (42, 54) für einen die Person aufnehmenden Traggurt aufweist, der einen fuß- und einen oberkörperseitigen Bereich umfaßt, wobei einer der Abschnitte uni eine horizontal verlaufende Achse (24) schwenkbar ist,
**dadurch gekennzeichnet**,
daß der erste Abschnitt (44, 46) der Trägereinrichtung (10) in bezug auf die vertikal verlaufende Achse (14) ortsunveränderlich und der andere zweite Abschnitt (22) um die horizontal verlaufende Achse (24) mittels eines elektrischen Antriebs (20) schwenkbar ist oder der erste und der zweite Abschnitt unabhängig voneinander uni eine gemeinsame horizontale Achse oder um versetzt zueinander verlaufende horizontale Achsen mittels eines elektrischen Antriebs schwenkbar sind.

2. Vorrichtung nach Anspruch 1,
**dadurch gekennzeichnet**,
daß die Trägereinrichtung in einer von einem Gurt von z.B. einem Deckenlifter ausgehenden Aufnahme (48) um die vertikale Achse (14) drehbar gelagert ist.

3. Vorrichtung nach Anspruch 1 oder 2,
**dadurch gekennzeichnet**,
daß der zweite um die horizontal verlaufende Achse (24) schwenkbare Abschnitt (22) über zumindest ein Schneckenradgetriebe, vorzugsweise über zwei hintereinander geschaltete Schneckenradgetriebe (21, 23) von dem elektrischen Antrieb (20) betätigbar ist.

4. Vorrichtung nach zumindest einem der vorhergehenden Ansprüche,
**dadurch gekennzeichnet**,
daß das das Schneckenradgetriebe bzw. die Schneckenradgetriebe (21, 23) und den elektrischen Antrieb (20) aufnehmende Gehäuse (18) von einer von den, Ausleger (11) ausgehenden, die vertikale Achse (14) bildenden Welle oder Zapfen (12) ausgeht.

5. Vorrichtung nach zumindest einem der vorhergehenden Ansprüche,
**dadurch gekennzeichnet**,
daß die horizontal verlaufende Achse (24) und die vertikal verlaufende Achse (12) zueinander beabstandet verlaufen.

6. Vorrichtung nach zumindest einem der vorhergehenden Ansprüche,
**dadurch gekennzeichne**t,
daß der elektrische Antrieb (20) über in der Welle bzw. dem Zapfen (12) vorhandene Schleifringe (37, 39) elektrisch anschließbar ist.

7. Vorrichtung nach zumindest einem der vorhergehenden Ansprüche,
**dadurch gekennzeichnet**,
daß von von den, um die horizontal verlaufende Achse (24) schwenkbaren Abschnitt (22) der Trägereinrichtung (10) ausgehenden Befestigungen (42) der fußseitige Bereich des Traggurts befestigbar ist.

8. Vorrichtung nach zumindest einem der vorhergehenden Ansprüche,
**dadurch gekennzeichnet**,
daß der zweite uni die horizontal verlaufende Achse (24) verschwenkbare Abschnitt der Trägereinrichtung (10) ein vorzugsweise geschlossener Bügel (22) in Rechteckform ist, daß ein erster Seitenschenkel (30) des Bügels von der vertikal verlaufenden Achse (14) durchsetzt ist oder in dessen Nähe verläuft und daß vom dem ersten Schenkel gegenüberliegenden Schenkel (32) vorzugsweise mittig ein uni eine parallel zu der horizontal verlaufenden Achse (24) verlaufende zweite horizontale Achse (36) schwenkbares, vorzugsweise stab- oder rohrförmiges Trägerelement (34) ausgeht, von dem die zweiten Befestigungen (42) ausgehen.

9. Vorrichtung nach zumindest einem der vorhergehenden Ansprüche,
**dadurch gekennzeichnet**,
daß der erste in bezug auf die vertikal verlaufende Achse (14) vorzugsweise ortsunveränderliche Abschnitt zwei Bügelelemente (44, 46) umfaßt, daß jedes Bügelelement eine L-Form mit einem ersten von dem Gehäuse (28) ausgehenden Schenkel (48, 50) und einen parallel zur vertikal verlaufenden Achse verlaufenden zweiten Schenkel (52) umfaßt, im Bereich dessen freien Endes jeweils eine der zweiten Befestigungen angeordnet ist, wobei insbesondere jedes vorzugsweise eine L-Form aufweisende Bügelelement (44, 46) eine starre Einheit bildet und die ersten und zweiten Schenkel (48, 50, 52) der Bügelelemente (44, 46) jeweils in einer gemeinsamen Ebene verlaufen.

10. Vorrichtung nach zumindest einem der vorhergehenden Ansprüche,
**dadurch gekennzeichnet**,
daß die ersten Schenkel (48, 50) in Richtung ihrer der Halterung (18) fernliegenden Enden zueinander divergierend verlaufen und vorzugsweise einen stumpfen Winkel einschließen.

11. Vorrichtung nach zumindest einem der vorhergehenden Ansprüche,
**dadurch gekennzeichnet**,
daß die vorzugsweise L-förmigen Bügelelemente (44, 46) des ersten Abschnitts der Trägereinrichtung (10) gemeinsam oder getrennt um eine gemeinsame horizontal verlaufende Achse oder um getrennt zueinander horizontal verlaufende Achsen schwenkbar sind.

12. Vorrichtung nach zumindest einem der vorhergehenden Ansprüchen,
**dadurch gekennzeichnet**,
daß die vertikal verlaufende Achse (14) die Bügelelemente (44, 46) des ersten ortsunveränderlichen Abschnitts in deren Schnittpunkt durchsetzt.

## Claims

1. A device for lifting and/or transporting of a person, in particular a patient lifter, having a carrier unit swivelable about a vertical axis (14) and in its turn having on opposite sides of said vertical axis first and second sections (22, 44, 46) with first and second fasteners (42, 54) for a carrier belt holding the person, said belt comprising a leg part and an upper body part, with one of said sections being swivelable about a horizontal axis (24),
**wherein**
said first section (44, 46) of said carrier unit (10) is fixed in position in relation to said vertical axis (14) and said second section (22) is swivelable about said horizontal axis (24) by an electrical drive unit (20) or said first and second sections are swivelable independently of one another about a common horizontal axis or about horizontal axes that are offset in relation to one another by means of an electrical drive unit.

2. A device according to Claim 1,
**wherein**
said carrier unit is mounted rotatably about said vertical axis (14) in a receptacle (48) extending from a belt of a floor or ceiling lifter.

3. A device according to Claim 1 or 2,
**wherein**
said second section (22) swibelable about said horizontal axis (24) is operable by said electrical drive unit (20) via at least one worm gear unit, preferably via two series-connected worm gear units (21, 23).

4. A device according to at least one of the preceding claims,
**wherein**
said housing (18) accomodating said worm gear unit or worm gear units (21, 23) and said electrical drive unit (20) extends from a shaft or journal (12) extending from the arm (11) and forming said vertical axis (14).

5. A device according to at least one of the preceding claims,
**wherein**
said horizontal axis (24) and the vertical axis (12) are at a distance from one another.

6. A device according to at least one of the preceding claims,
**wherein**
said electrical drive unit (20) is electrically connectable via slip rings (37, 39) provided in said shaft or pin (12).

7. A device according to at least one of the preceding claims,
**wherein**
the leg part of the carrier belt is attachable by the fasteners (42) extending from said section (22) of said carrier unit (10) swivelable about said horizontal axis (24).

8. A device according to at least one of the preceding claims,
**wherein**
the second section of the carrier unit (10) swivelable about said horizontal axis (24) is a preferably closed bracket (22) of rectangular shape, wherein a first side (30) of said bracket is passed through by said vertical axis (14) or is close to it, and wherein a preferably rod-like or tubular carrier element (34), swivelable about a second horizontal axis (36) parallel to the horizontal axis (24) extends preferably centrally from said side (32) opposite said first side (30), from which carrier element (34) extend said second fasteners.

9. A device according to at least one of the preceding claims,
**wherein**
said first section, preferably in a fixed position in relation to the vertical axis (14), comprises two bracket elements (44, 46), wherein each bracket element has an "L" shape with a first side (48, 50) extending from said housing (18) and a second side (52) parallel to said vertical axis, with one of the second fasteners being disposed in the area of the free end of said second side (52), where in particular each preferably L-shaped bracket element (44, 46) forms a rigid unit and said first and second sides (48, 50, 52) of said bracket elements (44, 46) being in a common plane.

10. A device according to at least one of the preceding claims,
**wherein**
said first sides (48, 50) diverge in the direction of their ends away from the holder (18) and are preferably at an obtuse angle.

11. A device according to at least one of the preceding claims,
**wherein**
said preferably L-shaped bracket elements (44, 46) of said first section of said carrier unit (10) are swivelable jointly or separately about a common horizontal axis or about separate axes.

12. A device according to at least one of the preceding claims,
**wherein**
said vertical axis (14) passes through said bracket elements (44, 46) of said first fixed-position section at their point of intersection.

## Revendications

1. Dispositif pour relever et/ou transporter une personne, en particulier élévateur pour patient, comportant un dispositif porteur pouvant pivoter autour d'un axe vertical (14), et qui pour sa part présente, sur des côtés opposés de l'axe vertical, des premières et deuxièmes parties (22, 44, 46) comportant des premières et des deuxièmes fixations (42, 54) pour un harnais reprenant la personne, lequel harnais comporte une région pour les pieds et une région pour la partie supérieure du corps, une des parties pouvant pivoter autour d'un axe horizontal (24),
caractérisé en ce que
la première partie (44, 46) du dispositif porteur (10) est immobile par rapport à l'axe vertical (14), et l'autre deuxième partie (22) peut pivoter au moyen d'un entraînement électrique (20) autour de l'axe horizontal (24), ou encore la première et la deuxième partie peuvent, au moyen d'un entraînement électrique, pivoter indépendamment l'une de l'autre autour d'un axe horizontal commun ou autour d'axes horizontaux décalés l'un par rapport à l'autre.

2. Dispositif selon la revendication 1, caractérisé en ce que le dispositif porteur est monté à rotation autour de l'axe vertical (14), dans un logement (48) d'une ceinture sortant par exemple d'un élévateur de plafond.

3. Dispositif selon les revendications 1 ou 2, caractérisé en ce que la deuxième partie (22) pouvant pivoter autour de l'axe horizontal (24) peut être actionnée par l'entraînement électrique (20) par l'intermédiaire d'au moins un mécanisme à pignon hélicoïdal, de préférence par l'intermédiaire de deux mécanismes à pignon hélicoïdal (21, 23) branchés l'un à la suite de l'autre.

4. Dispositif selon au moins l'une des revendications précédentes, caractérisé en ce que le boîtier (18) logeant le mécanisme à pignon hélicoïdal ou les mécanismes à pignon hélicoïdal (21, 23) et l'entraînement électrique (20) déborde d'un arbre ou tourillon (12) formant l'axe vertical (14) et débordant de la console (11).

5. Dispositif selon au moins l'une des revendications précédentes, caractérisé en ce que l'axe horizontal (24) et l'axe vertical (12) sont espacés l'un de l'autre.

6. Dispositif selon au moins l'une des revendications précédentes, caractérisé en ce que l'entraînement électrique (20) peut être raccordé électriquement par des bagues de frottement (37, 39) prévues sur l'arbre ou sur le tourillon (12).

7. Dispositif selon au moins l'une des revendications précédentes, caractérisé en ce que la zone du harnais située du côté des pieds peut être fixée par des fixations (42) partant de la partie (22) du dispositif porteur (10) pouvant pivoter autour de l'axe horizontal (24).

8. Dispositif selon au moins l'une des revendications précédentes, caractérisé en ce que la deuxième partie du dispositif porteur (10), qui peut pivoter autour de l'axe horizontal (24), est de préférence un étrier (22) fermé en forme de rectangle, en ce qu'une première branche latérale (30) de l'étrier est traversée par l'axe vertical (14) ou s'étend à proximité de ce dernier, et en ce que de la branche (32) opposée à la première branche part, de préférence au milieu, un élément porteur (34), de préférence en forme de barre ou de tube pouvant pivoter autour d'un deuxième axe horizontal (36) s'étendant parallélement à l'axe horizontal (24), et duquel partent les deuxièmes fixations (42).

9. Dispositif selon au moins l'une des revendications précédentes, caractérisé en ce que la première partie, de préférence immobile sur l'axe vertical (14), comporte deux éléments d'étrier (44, 46), en ce que chaque élément d'étrier présente la forme d'un L avec une première branche (48, 50) partant du boîtier (28) et une deuxième branche (52) s'étendant parallèlement à l'axe vertical, une des deuxièmes fixations étant chaque fois fixée dans la région de l'extrémité libre de la deuxième branche, et en particulier chaque élément d'étrier (44, 46) présentant de préférence la forme d'un L forme une entité rigide, la première et la deuxième branche (48, 50, 52) des éléments d'étrier (40, 46) s'étendant chacune dans un plan commun.

10. Dispositif selon au moins l'une des revendications précédentes, caractérisé en ce que les premières branches (48, 50) s'étendent en divergeant l'une de l'autre en direction de leurs extrémités éloignées porteur (18), et forment de préférence un angle obtus.

11. Dispositif selon au moins l'une des revendications précédentes, caractérisé en ce que les éléments d'étrier (44, 46), de préférence en forme de L, de la première partie du dispositif porteur (10) peuvent pivoter en commun ou séparément autour d'un axe horizontal commun, ou autour d'axes horizontaux séparés l'un de l'autre.

12. Dispositif selon au moins l'une des revendications précédentes, caractérisé en ce que l'axe vertical (14) traverse les éléments d'étrier (44, 46) de la première partie fixe au point où ils se coupent.
